# EUROPÄISCHE PATENTSCHRIFT

(11) **EP 0 451 227 B1**
(45) Veröffentlichungstag und Bekanntmachung des Hinweises auf die Patenterteilung: **14.12.1994**
(21) Anmeldenummer: 90914055.0
(22) Anmeldetag: 28.09.1990
(51) Int. Cl.: F02M 41/12, F02M 63/02

(54) **Kraftstoffeinspritzpumpe**
Fuel injection pump
Pompe d'injection de carburant

(30) Priorität: 20.10.1989 DE 3934953
(43) Veröffentlichungstag der Anmeldung: 16.10.1991
(73) Patentinhaber: ROBERT BOSCH GMBH, 70442 Stuttgart (DE)
(72) Erfinder: NOTHDURFT, Heinz, D-7000 Stuttgart 70 (DE); TRUNK, Reinhard, D-7141 Schwieberdingen (DE); SPRENGER, Kurt, D-7132 Illingen-Schützing (DE); ALVAREZ-AVILA, Carlos, D-7149 Freiberg/Neckar (DE)
(86) Internationale Anmeldenummer: DE9000740
(87) Internationale Veröffentlichungsnummer: WO9105950

(56) Entgegenhaltungen:
- DE-A- 3 142 750
- DE-A- 3 219 612
- US-A- 4 617 959
- US-A- 4 723 570
- US-A- 4 832 311

## Beschreibung

### Stand der Technik

Die Erfindung geht von einer Kraftstoffeinspritzpumpe nach der Gattung des Patentanspruchs 1 aus. Bei einer solchen, durch die DE-A1-31 42 750 bekannten Kraftstoffeinspritzpumpe ist das Ventilglied, durch eine sich ortsfest abstützende Schließfeder in Schließrichtung beaufschlagt, so daß bei voller Erregung des Elektromagneten des Magnetventils Schließteil und Schließglied entgegen der Kraft der schwächer ausgelegten Schließfeder des Ventilglieds und der Kraft der stärker ausgelegten Rückstellfeder des Schließteils verstellt werden. Die schwächere Schließfeder ist dabei so ausgelegt, daß sie das Ventilglied in seiner die Bohrung im Schließteil verschließenden Stellung bei nicht erregtem Elektromagneten hält. Für einen Notbetrieb kann nun aber durch eine Teilweiseerregung des Elektromagneten das Ventilglied gegen die Kraft der Schließfeder in Offenstellung gebracht werden, so daß dem Pumpenarbeitsraum der Kraftstoffeinspritzpumpe eine durch die Bohrung definierte Kraftstoffmenge für den Notbetrieb zufließt.

Unter bestimmten Voraussetzungen kann es aber bei einem Magnetventil der gattungsgemäßen Art vorkommen, daß das Schließteil, wenn es zum Zwecke der Unterbrechung der Kraftstoffzufuhr zum Pumpenarbeitsraum und damit Stillsetzen der Brennkraftmaschine durch seine Rückstellfeder bei nicht erregtem Magneten in Schließstellung gebracht ist, durch einen Druckstoß aus dem Pumpenarbeitsraum im Laufe des restlichen Förderhubs der Kraftstoffeinspritzpumpe und nach Öffnen der Verbindung zwischen Saugleitung und Pumpenarbeitsraum beaufschlagt wird. Dieser Druckstoß kann dazu führen, daß das Schließteil von seinem Sitz abgehoben wird und daß nun über die Saugleitung kurzzeitig ein Wiederfüllvorgang des Pumpenarbeitsraumes erfolgen kann. Diese dem Pumpenarbeitsraum zufließende Menge kann weiterhin beim nächsten Förderhub des Pumpenkolbens zur Einspritzung gebracht werden, und es ist somit der Zweck des der Abstellung dienenden Magnetventils nicht erreicht. Insbesondere kann bei einem sonstigen Fehler in der Steuerung der Kraftstoffeinspritzpumpe die Brennkraftmaschine durchgehen.

### Vorteile der Erfindung

Das erfindungsgemäße Magnetventil mit den kennzeichnenden Merkmalen des Patentanspruchs 1 hat demgegenüber den Vorteil, daß ein Aufstoßen des Schließteils und damit ein entsprechend großer Kraftstofffluß zum Pumpenarbeitsraum hin verhindert wird, da der Druckstoß über das öffnende Ventilglied, das nur einen kleinen Überströmquerschnitt freigibt, abgebaut wird.

Durch die in den Unteransprüchen aufgeführten Maßnahmen sind vorteilhafte Weiterbildungen und Verbesserungen der im Hauptanspruch angegebenen Lösung möglich. Insbesondere nach den Augestaltungen nach Anspruch 3 und 4 ergibt sich ein kleines, massearmes Ventilglied, das trägheitsarm wieder in Schließstellung gelangen kann, so daß nur ein minimaler Rückströmeffekt nach dem Aufstoßen des Ventilglieds stattfindet. Damit werden die eingangs genannten Nachteile weitgehendst vermieden.

### Zeichnung

Ein Ausführungsbeispiel der Erfindung ist in der Zeichnung dargestellt und wird in der nachfolgenden Beschreibung näher erläutert. Es zeigen Figur 1 einen Teillängsschnitt durch eine Kraftstoffeinspritzpumpe, in der das erfindungsgemäße Magnetventil eingesetzt ist, Figur 2 einen Teilschnitt durch Figur 1 entlang II-II und Figur 3 einen Längsschnitt durch das erfindungsgemäße Magnetventil in vergrößerter Darstellung.

### Beschreibung des Ausführungsbeispiels

Bei der in Figur 1 dargestellten Kraftstoffeinspritzpumpe für mehrzylindrige Brennkraftmaschinen ist in einem Gehäuse 1 eine Zylinderbüchse 2 eingesetzt, in deren Zylinderbohrung 3 ein Pumpenkolben 4 durch einen nicht weiter gezeigten Antrieb und Nockenantrieb der Kraftstoffeinspritzpumpe in eine hin- und hergehende Bewegung und zugleich rotierende Bewegung versetzt wird, wie das die Pfeile in der Zeichnung anzeigen. Der Pumpenkolben 4 schließt in der Zylinderbohrung 3 stirnseitig einen Pumpenarbeitsraum 6 ein, der über von der Stirnseite 7 des Pumpenkolbens ausgehende Längsnuten 8, die als Füllnuten dienen, mit Kraftstoff beim Saughub des Pumpenkolbens versorgt wird. Wie der Figur 2 entnehmbar ist, die einen Schnitt gemäß Linie II-II durch die Figur 1 darstellt, sind die Füllnuten 8 in gleichmäßigen Winkelabständen an der Mantelfläche des Pumpenkolbens herum verteilt angeordnet. In Figur 2 sind davon vier Nuten gezeigt entsprechend vier pro Pumpenkolbenumdrehung erfolgenden Saughüben zur Versorgung von hier vier Einspritzdüsen im Wechsel durch diese Verteilerkraftstoffeinspritzpumpe. Während des Saughubs wird jeweils eine der Füllnuten 8 mit einer seitlich in die Zylinderbohrung 3 mündende Saugleitung 10 in Verbindung gebracht, die mit einem Pumpensaugraum 11, der im Gehäuse der Kraftstoffeinspritzpumpe eingeschlossen ist, in Verbindung steht. Der Pumpensaugraum 11 wird durch eine Kraftstofförderpumpe 12 aus einem Kraftstoffvorratsbehälter 14 mit Kraftstoff versorgt, der vorzugsweise unter drehzahlabhängigem Druck steht, zusätzlich gesteuert durch ein Drucksteuerventil 15, das parallel zur Kraftstofförderpumpe 12 liegt, die drehzahlsynchron mit der Kraftstoffeinspritzpumpe angetrieben wird.

Das dem Pumpenarbeitsraum 6 gegenüberliegende Ende des Pumpenkolbens ragt in den genannten Pumpensaugraum 11 und hat dort Verbindung mit dem nicht gezeigten Antrieb. Innerhalb des Saugraums ist auf der Mantelfläche des Pumpenkolbens ein Ringschieber 17 verschiebbar angeordnet, der durch einen hier nicht gezeigten Regler bekannter Bauart über einen Reglerhebel 18 in bekannter Weise verschiebbar ist und dabei die Austrittsöffnung einer Querbohrung 19 im Pumpenkolben steuert. Die Querbohrung 19 steht mit einem Längskanal 20 im Pumpenkolben in Verbindung, der axial an der Stirnseite 7 des Pumpenkolbens eintritt und als Sackbohrung endet. Von diesem Längskanal zweigt ferner eine Radialbohrung 21 ab, die zu einer Verteileröffnung, hier eine Verteilernut 22, an der Mantelfläche des Pumpenkolbens führt. In Höhe dieser Verteilernut zweigen von der Zylinderbohrung 3 Einspritzleitungen 23 ab, die zum Beispiel über ein Druckventil jeweils zu einem Einspritzventil 25 führen. Solche Einspritzleitungen sind entsprechend der Zahl der zu versorgenden Einspritzventile am Umfang der Zylinderbohrung 3 herum verteilt angeordnet, in diesem Falle vier, indem der Pumpenkolben pro Umdrehung vier Förderhübe durchführt.

Während der jeweiligen Saughübe des Pumpenkolbens saugt dieser über die dann in Überdeckung mit der Saugleitung gebrachte Füllnut 8 Kraftstoff aus dem Pumpensaugraum 11 an, so daß der Pumpenarbeitsraum 6 beim Beginn des folgenden Förderhubs kraftstoffgefüllt ist. In Laststellung hat dann der Ringschieber 17 die Austritte der Querbohrung 19 verschlossen, so daß beim folgenden Förderhub des Pumpenkolbens und nach Wiederschließen der Füllnut im Pumpenarbeitsraum der Kraftstoff auf Hochdruck gebracht wird, der dann über den Längskanal 20 und eine der Einspritzleitungen 23 dem entsprechenden Kraftstoffeinspritzventil zugeführt wird und zur Einspritzung kommt. Zur Beendigung der Hochdruckeinspritzung taucht zu einem durch den Ringschieber 17 vorgegebenen Hub die Querbohrung aus der Überdeckung aus, so daß der Pumpenarbeitsraum nun über die Längsbohrung 20 und die Querbohrung 19 zum Pumpensaugraum hin entlastet wird, der Förderdruck des Pumpenkolbens den Öffnungsdruck des Einspritzventils unterschreitet und somit die Hochdruckeinspritzung unterbrochen wird.

Zur Stillsetzung der Brennkraftmaschine bzw. zur Beendigung der Hochdruckeinspritzung ist weiterhin in der Saugleitung 10 ein Magnetventil 27 vorgesehen, dessen Schließteil 28 mit einem als Flachsitz ausgebildeten Ventilsitz 29 zusammenwirkt, auf den das Schließteil 28 beim stromlosen Magneten des Magnetventils durch die Kraft einer Rückstellfeder zur Anlage kommt. Der Ventilsitz befindet sich am Übergang eines Stufenbohrungsteils 31 mit kleinem Durchmesser, pumpenarbeitsraumseitig, zum Stufenbohrungsteil 30 mit großem Durchmesser einer Stufenbohrung, das das von außen eingesetzte Magnetventil aufnimmt. Von dem Stufenbohrungsteil 30 mit großem Durchmesser führt die Saugleitung 10 weiter zum Pumpensaugraum 11. Der Stufenbohrungsteil 31 mit kleinem Durchmesser mündet in eine Ausnehmung 32 in der Zylinderbüchse 2, von der aus ein Saugleitungsstück 33 mit Rechteckquerschnitt in die Zylinderbohrung 3 mündet.

Das Magnetventil 27 ist in Figur 3 detailliert dargestellt. Im Gehäuse 38 des Magnetventils sind eine Magnetspule 39 und eine von dieser umgebene Führungshülse 40, in die ein Magnetkern 41 eintaucht, angeordnet. In der Führungshülse 40 ist ein Anker 42 verschiebbar, der durch die Rückstellfeder 43 belastet ist. Auf der dem Anker abgewandten Seite des Magnetventils ist das Ventilgehäuse 38 durch ein Kunststoffteil 44 verschlossen, durch welches die Stromzuleitung 45 zur Magnetspule 39 führt. Der zwischen Ventilgehäuse 38 und Magnetspule 39 bestehende Raum ist mit einem Kunstharz ausgefüllt, um zu verhindern, daß die von der Brennkraftmaschine her übertragenen Erschütterungen ein Loslösen von Teilen des Ventils insbesondere des elektrischen Anschlusses bewirken. Der Kern 41 und der Anker 42 sind auf den sich zugewandten Stirnseiten konisch ausgebildet, um bei großen für den Einsatz des Magnetventils notwendigen Hüben eine günstige Magnetkraftübertragung zu erhalten. Der Anker dient gleichzeitig als Ventilteil, in dem sein aus der Führungshüle 40 heraus in den Stufenbohrungsteil 30 mit größerem Durchmesser ragendes Endes als Schließteil 28 ausgebildet ist. Dazu ist auf diesem Ende des Ankers 42 eine hutförmige Kappe 47 aus elastischem Dichtungsmaterial aufvulkanisiert, die mit ihrer umlaufenden Außenkante 48 an der Stirnseite am Ventilsitz 29 zur Anlage kommt, wenn der Anker mit Schließteil 28 bei stromloser Magnetspule durch die Kraft der Rückstellfeder 43 in Schließstellung gebracht wird.

Der Anker 42 weist eine durch die Stirnseite der Kappe 47 koaxial zum Stufenbohrungsteil 31 hindurchgehende Bohrung 50 auf, die über einen konischen Ventilsitz 52, der auch sphärisch ausgebildet sein kann, in die Aufnahmebohrung 53 mit größerem Durchmesser mündet. Diese Aufnahmebohrung setzt sich mit im wesentlichen gleichen Durchmesser fort bis zum Austritt an der konisch geformten, dem Kern 41 gegenüberliegenden Stirnseite des Ankers. In dieser Aufnahmebohrung ist die Rückstellfeder 43 angeordnet, die sich stirnseitig an dem entsprechend konisch ausgebildeten Kern, dort an einem Absatz abstützt, und andererseits an einer in die Aufnahmebohrung 53 eingepreßte Hülse stützt. Diese Hülse, die auch auf andere Art in der Aufnahmebohrung fixiert werden kann, ist als Zwischenfederteller 55 zu bezeichnen, da sich auf dieser auf der anderen Seite eine Schließfeder 57 abstützt, die, als Druckfeder ausgebildet, an ihrem anderen Ende zur Anlage an einem Federteller 58 kommt, der innerhalb der Aufnahmebohrung 53 verschiebbar ist. Der Federteller weist auf seiner der Bohrung 50 zugewandten Stirnseite eine Ausnehmung 60 auf, in der eine Kugel 61, die als Ventilglied dient, zentriert wird. Die Kugel 61 kommt andererseits in Schließstellung am konischen Ventilsitz 52 zwischen Aufnahmebohrung 53 und Bohrung 50 zur Anlage. Vorteilhaft besteht der Federteller 58 aus Kunststoff und weist auf der Seite der Schließfeder 57 einen Zapfen 63 auf, der durch eine Mittelöffnung 64 im Zwischenfederteller 55 ragt und dort geführt wird. An seinem Umfang weist der Zwischenfederteller 55 Ausnehmungen 67 auf, so daß bei einer Verstellung des Zwischenfedertellers oder des Ankers Kraftstoff ungedrosselt und die Bewegung nicht behindert am Zwischenfederteller vorbeiströmen kann. Von der Aufnahmebohrung 53 zweigen Queröffnungen 66 ab, über die bei abgehobenem Ventilglied 61 die Teile der Saugleitung 10 stromaufwärts und stromabwärts des Ventilsitzes 29 in Verbindung sind, auch wenn das Schließteil 28 in Schließstellung ist und über die beim Öffnen des Schließteils 28 durch den Anker 42 der von diesem verdrängte Kraftstoff abfließen kann.

Die geringe Masse von Kugel 61 und Federteller 58 bei entsprechend dimensionierter Schließfeder erlaubt ein sehr kurzzeitiges hysteresearmes Öffnen und Wiederschließen der Bohrung 50 bzw. der Verbindung zwischen den Saugleitungsteilen. Dadurch wird vermieden, daß größere Mengen Kraftstoff vom Pumpenarbeitsraum zum Druckausgleich überfließen können, selbst wenn aufgrund momentaner Druckstöße das Ventilglied in Öffnungsstellung gebracht worden war. Es wird in jedem Fall verhindert, daß das den wesentlichen größeren Durchmesser des Stufenbohrungsteil 31 steuernde Schließteil 28 von seinem Sitz abgehoben wird. Damit wird die Gefahr des Durchgehens der Brennkraftmaschine vermindert. Die Gefahr des Durchgehens der Brennkraftmaschine besteht insbesondere dann, wenn der Ringschieber 17 in sehr hoher Stellung zum Pumpenarbeitsraum hin verschoben ist und z. B. dort verklemmt ist, so daß die ganze oder die nahezu ganze vom Pumpenkolben förderbare Kraftstoffmenge aus dem Arbeitsraum zur Einspritzung gelangt, weil nur ein sehr kleiner oder kein Resthub mit Entspannung zum Pumpensaugraum hin mehr erfolgt. Weiterhin besteht die Gefahr dann, wenn aufgrund der Spritzverstellung der Förderhub des Pumpenkolbens bezogen auf seine Drehlage spät erfolgt, so daß die Füllnuten 8 bereits im oberen Totpunkt des Pumpenkolbens oder früher die Verbindung zwischen Pumpenarbeitsraum und Saugleitung 10 bzw. 31, 32, 33 herstellen. Dadurch tritt schlagartig in die Ausnehmung 32 und den anschließenden Stufenbohrungsteil mit kleinerem Durchmesser 31 Kraftstoff unter Hochdruck ein, der stoßartig auf das Schließteil 28 wirkt und diesen abzuheben versucht. Aufgrund des Speichervermögens des elastischen Kraftstoffmediums kann deshalb eine relativ hohe Kraftstoffmenge in dem Raum zwischen Zylinderbohrung 3 und Ventilsitz 29 gespeichert werden, insbesondere dann, wenn Unterdrücke wiederum über die Saugleitung 10 bei geöffnetem Schließteil 28 ausgeglichen werden. Diese gespeicherte Menge fließt dem Pumpenarbeitsraum beim folgenden Saughub zu, wobei der Druck des Kraftstoffs in der Ausnehmung 32 und angrenzenden Bereichen 31, 33 sowie im Pumpenarbeitsraum entsprechend abgesenkt wird. Nach Verschließen des Saugleitungsteilstücks 33 durch die Füllnut bleibt im Bereich bis zum Ventilsitz ein Volumen mit relativ niedrigem Druck übrig und ein Großteil des zuvor darin unter Hochdruck gespeicherten Kraftstoffs ist in den Pumpenarbeitsraum gelangt. Aus diesem kann beim nachfolgenden Druckhub der Kraftstoff wieder zur Einspritzung gelangen, insbesondere, wenn der Pumpenarbeitsraum nicht über den Ringschieber entlastbar wird. Am Ende des Förderhubs beim Wiederaufsteuern des Saugleitungsteilstückes 33 bzw. der nachfolgenden Räume kann der Druckstoß wiederum ein Aufstoßen des Schließteils 28 bewirken, gefolgt von einem Druckausgleich und einem Wiederzufließen von Kraftstoff zum Pumpenarbeitsraum wie zuvor beschrieben. Diese Vorgänge werden nun durch die erfindungsgemäße Lösung weitgehenst vermieden. Damit wird ein sicheres Abschalten der Kraftstoffeinspritzung erzielt.

## Patentansprüche

1. Kraftstoffeinspritzpumpe zur Versorgung von Brennkraftmaschinen mit einem einen Pumpenarbeitsraum (6) begrenzenden Pumpenkolben (4), mit einer den Pumpenarbeitsraum (6) der Kraftstoffeinspritzpumpe mit einer Kraftstoffversorgungsquelle (11) verbindenden und durch ein Magnetventil (27) zum Abstellen der Kraftstoffeinspritzung sperrbaren während des Saughubs des Pumpenkolbens (4) in Richtung Pumpenarbeitsraum (6) durchströmbaren Saugleitung (10, 31, 32, 33), wobei das Magnetventil eine Magnetspule (39), einen Magnetkern (41) und einen zugleich als Ventilteil des Magnetventils dienenden Anker (42) aufweist, welches Ventilteil ein Schließteil (28) besitzt, das durch eine sich ortsfest abstützende Rückstellfeder (43) in Schließstellung an einen Ventilsitz (29) haltbar ist, der die Saugleitung in einen vom Ventilsitz zum Pumpenarbeitsraum der Kraftstoffeinspritzpumpe führenden Saugleitungsteil (31, 32, 33) und einen von der Kraftstoffversorgungsquelle (11) der Kraftstoffeinspritzpumpe zum Ventilsitz (29) führenden Saugleitungsteil (10) unterteilt und das Schließglied (28) in Schließstellung vom im zum Pumpenarbeitsraum (6) der Kraftstoffeinspritzpumpe führenden Saugleitungsteil (31, 32, 33) herrschenden Druck entgegen der Kraft der Rückstellfeder (43) beaufschlagt ist und durch den Anker (42) in Offenstellung bringbar ist und das Schließteil (28) eine beide Saugleitungsteile miteinander verbindende Bohrung (50) aufweist, die durch ein von einer Schließfeder (57) beaufschlagtes Ventilglied (61) schließbar ist, das vom Druck in dem zum Pumpenarbeitsraum (6) führenden Saugleitungsteil (31, 32, 33) entgegen der Kraft der Schließfeder (57) beaufschlagt ist, dadurch gekennzeichnet, daß die Schließfeder (57) sich im Schließteil (28) abstützt und das Ventilglied durch Druckstöße, die in dem zum Pumpenarbeitsraum (6) führenden Saugleitungsteil (31, 32, 33) auftreten, geöffnet wird bevor diese in der Lage sind das Schließteil (28) gegen die Kraft der Rückstellfeder (43) zu öffnen.

2. Magnetventil nach Anspruch 1, dadurch gekennzeichnet, daß die Bohrung (50) im Schließteil (28) eine axiale Bohrung ist, die über einen konischen oder sphärischen Ventilsitz (52) in eine Aufnahmebohrung (53) mündet, in der das Ventilglied (61) und die Schließfeder (57) angeordnet sind, wobei die Aufnahmebohrung (53) das Schließteil (28) und den Anker (42) axial durchdringt und einen festeingesetzten Zwischenfederteller (55) aufweist, der einerseits als Stützpunkt der sich am feststehenden Kern (41) des Magneten des Magnetventils abstützenden Rückstellfeder und andererseits als Stützpunkt für die Schließfeder (57) dient.

3. Magnetventil nach Anspruch 2, dadurch gekennzeichnet, daß das Ventilglied (61) eine Kugel ist, die sich an einer Ausnehmung (60) in einem Federteller (58) abstützt, der andererseits einen Zapfen (63) aufweist, der durch eine Mittelöffnung (64) des Zwischenfedertellers (55) geführt ist.

4. Magnetventil nach Anspruch 3, dadurch gekennzeichnet daß der Federteller aus Kunststoff gefertigt ist.

5. Magnetventil nach einem der Ansprüche 2 bis 4, dadurch gekennzeichnet, daß der Zwischenfederteller (55) in die Aufnahmebohrung (53) eingepreßt ist, die über eine Queröffnung (66) mit der Saugleitung (10) verbunden ist.

## Claims

1. A fuel injection pump for supplying internal combustion engines, having a pump piston bounding a pump working space, having a suction conduit which connects the pump working space of the fuel injection pump to a fuel supply source, has flow through it in the direction of the pump working space and can be shut off by a magnetic valve during the suction stroke of the pump piston in order to shut off the fuel injection, the magnetic valve having a magnet coil, a magnet core and an armature which acts simultaneously as a valve part of the magnetic valve, which valve part includes a closing part which can be held in the closed position, by a return spring supported on a fixed location, on a valve seat which divides the suction conduit into a suction conduit part leading from the valve seat to the pump working space of the fuel injection pump and a suction conduit part leading from the fuel supply source of the fuel injection pump to the valve seat, and the closing element being acted on, in the closed position, by the pressure present in the suction conduit part leading to the pump working space of the fuel injection pump against the force of the return spring and being able to be brought into the open position by the armature, and the closing part having a hole connecting the two suction conduit parts together, which hole can be closed by a valve element acted on by a closing spring, which valve element is acted on by the pressure in the suction conduit part leading to the pump working space against the force of the closing spring, wherein the closing spring is supported in the closing part and the valve element is opened by pressure pulses which occur in the suction conduit part leading to the pump working space before these pulses are capable of opening the closing part against the force of the return spring.

2. The magnetic valve as claimed in claim 1, wherein the hole in the closing part is an axial hole which opens via a conical or spherical valve seat into an accommodation hole in which the valve element and the closing spring are arranged, the accommodation hole axially penetrating the closing part and the armature and having a permanently inserted intermediate spring plate which acts, at one end, as the support for the return spring supported on the stationary core of the magnet of the magnetic valve and, at the other end, as the support for the closing spring.

3. The magnetic valve as claimed in claim 2, wherein the valve element is a ball which is supported on a recess in a spring plate which has, at the other end, a pin which is fed through a central opening of the intermediate spring plate.

4. The magnetic valve as claimed in claim 3, wherein the spring plate is manufactured from plastic.

5. The magnetic valve as claimed in one of the claims 2 to 4, wherein the intermediate spring plate is pressed into the accommodation hole, which is connected to the suction conduit via a transverse opening.

## Revendications

1. Pompe d'injection de carburant servant à alimenter des moteurs à combustion interne avec un piston de pompe (4) délimitant une chambre de travail (6) de la pompe, avec une conduite d'admission (10, 31, 32, 33) reliant la chambre de travail (6) de la pompe d'injection de carburant à une source d'alimentation en carburant (11) et pouvant être bloquée par une électrovanne (27) pour arrêter l'injection du carburant pendant la course d'admission du piston de pompe (4) en pouvant s'écouler en direction de la chambre de travail (6) de la pompe, l'électrovanne présentant une bobine d'électroaimant (39), un noyau magnétique (41) et une armature (42) servant en même temps comme partie de l'électrovanne, partie qui possède une pièce de fermeture (28), qui peut être maintenue en position fermée sur un siège de soupape (29) par un ressort de rappel (43) s'appuyant à poste fixe, siège qui subdivise la conduite d'admission en une partie de conduite d'admission (31, 32, 33) allant du siège de soupape à la chambre de travail de la pompe d'injection de carburant, et une partie de conduite d'admission (10) allant de la source d'alimentation en carburant (11) de la pompe d'injection de carburant au siège de soupape (29), alors que l'organe de fermeture (28), en position de fermeture, est actionné par la pression régnant dans la partie de la conduite d'admission (31, 32, 33) conduisant à la chambre de travail (6) de la pompe d'injection de carburant, à l'encontre de la force du ressort de rappel (43), et peut être mis en position d'ouverture par l'armature (42), la pièce de fermeture (28) présentant un alésage (50) qui relie ensemble les deux parties de la conduite d'admission, alésage qui peut être fermé par un organe de soupape (61) actionné par un ressort de fermeture (57) sollicité par la pression dans la partie (31, 32, 33) de la conduite d'admission allant à la chambre de travail de la pompe (6), à l'encontre de la force du ressort de fermeture (57), pompe d'injection de carburant caractérisée en ce que le ressort de fermeture (57) s'appuie dans la pièce de fermeture et l'organe de soupape s'ouvre sous l'action de coups de bélier qui surviennent dans la partie (31, 32, 33) de la conduite d'admission allant à la chambre de travail (6) de la pompe, avant que ceux-ci ne soient en position d'ouvrir la pièce de fermeture (28) à l'encontre de la force du ressort de rappel (43).

2. Electrovanne selon la revendication 1, caractérisée en ce que l'alésage (50) est, dans la pièce de fermeture (28), un alésage axial qui débouche, par l'intermédiaire d'un siège de soupape (52) conique ou sphérique, dans un alésage de réception (53) dans lequel l'organe de soupape (61) et le ressort de fermeture (57) sont disposés, électrovanne dans laquelle l'alésage de réception (53) pénètre axialement dans la pièce de fermeture (28) et l'armature (42) et présente une cuvette intermédiaire de ressort (55) insérée de façon fixe, qui sert d'une part de point d'appui au ressort de rappel s'appuyant sur le noyau fixe (41) de l'électroaimant de l'électrovanne, et d'autre part de point d'appui au ressort de fermeture (57).

3. Electrovanne selon la revendication 2, caractérisée en ce que l'organe de soupape (61) est une bille qui s'appuie sur un évidement (60) formé dans une coupelle de ressort (58), qui présente par ailleurs un téton (63) et que l'on fait passer à travers une ouverture médiane (64) de la cuvette intermédiaire de ressort (55).

4. Electrovanne selon la revendication 3, caractérisée en ce que la coupelle de ressort est en matière plastique.

5. Electrovanne selon l'une des revendications 2 à 4, caractérisée en ce que la cuvette intermédiaire de ressort (55) est enfoncée par pressage dans l'alésage de réception qui est relié par l'intermédiaire d'une ouverture transversale (66) à la conduite d'admission (10).
